# EUROPÄISCHE PATENTANMELDUNG

(11) **EP 0 518 172 A1**
(43) Veröffentlichungstag der Anmeldung: **16.12.1992**
(21) Anmeldenummer: 92109237.5
(22) Anmeldetag: 02.06.1992
(51) Int. Cl.: F02D 11/02, G05G 5/06

(54) **Handgashebel für einen Verbrennungsmotor**

(30) Priorität: 14.06.1991 US 715532
(71) Anmelder: DEERE & COMPANY, Moline, Illinois 61265 (US)
(72) Erfinder: Patterson, Jon Michael, Wauwatosa, Wisconsin 53226 (US); Weitz, James Heinrich, Ridgewood, New Jersey 07450 (US)
(74) Vertreter: Feldmann, Bernhard

(57) **Zusammenfassung**

Bei einem Handgashebel (14) für einen Verbrennungsmotor, der um eine horizontale Achse (16) verschwenkbar und in verschiedenen Positionen feststellbar ist, sind an seiner Seitenfläche eine Vielzahl von Zähnen (24) konzentrisch zur Schwenkachse (16) auf wenigstens einer in den Gashebel (14) integrierten Zunge (20, 22) vorgesehen und mit ihren Seitenflanken gegen mindestens eine ortsfeste Rippe (26, 28) zur Anlage bringbar, wobei die Zunge (20, 22) federelastisch ausgebildet ist.

## Beschreibung

Die Erfindung bezieht sich auf einen Handgashebel für einen Verbrennungsmotor, der um eine horizontale Achse verschwenkbar, in verschiedenen Positionen feststellbar ist und mindestens einen an seiner Seitenfläche vorgesehenen Zahn aufweist.

Dieser bekannte Gashebel (US-A-4 949 591) ist an einem Rasentraktor vorgesehen und besteht aus einem aus Flacheisen gefertigten winkelförmigen Hebel, dessen langer Schenkel auf seiner Breitseite mit einem aus Kunststoff bestehenden Zahn versehen ist. Der Hebel ist an einer Befestigungsplatte vertikal schwenkbar montiert und kann mit seinem Zahn in drei mit Bezug auf seine Schwenkachse konzentrisch angeordnete Rasteröffnungen eintreten, die entsprechenden Vergaserstellungen entsprechen. Über eine auf der Schwenkachse angeordnete Tellerfeder wird der Kunststoffzahn gegen die Befestigungsplatte gedrückt. Befindet sich der Hebel in einer Stellung zwischen den Rasteröffnungen, so besteht zumindest nach längerem Einsatz und bei Verschleiß des Kunststoffzahnes die Gefahr, daß er sich selbsttätig bei Erschütterungen des Fahrzeuges verstellt oder durch die am Vergaser vorgesehenen Federmittel verstellt wird.

Die mit der Erfindung zu lösende Aufgabe wird darin gesehen, den Handgashebel mit wenigen Teilen so zu gestalten, daß er auch nach langen Einsatzzeiten in seiner durch eine Bedienungsperson gewählten Stellung verbleibt und sich nicht selbsttätig verstellt. Diese Aufgabe ist nach der Erfindung dadurch gelöst worden, daß eine Vielzahl von Zähnen konzentrisch zur Schwenkachse auf wenigstens einer in den Gashebel integrierten Zunge vorgesehen und mit ihren Seitenflanken gegen mindestens eine ortsfeste Rippe zur Anlage bringbar sind, wobei die Zunge federelastisch ausgebildet ist. Auf diese Weise ist die Zunge ausbiegbar ausgestaltet und nimmt ihre Ruhestellung ein, wenn der Handgashebel nicht bewegt wird. In der Ruhestellung ist die Zunge nicht ausgebogen und die Rippe befindet sich in einer Zahnlücke zwischen zwei benachbarten Zähnen. Sie wird erst ausgebogen, wenn der Gashebel von Hand verstellt wird, da dann ein oder mehrere Zähne über die Rippe gleiten. Sobald ein Zahn die Rippe wieder freigibt, springt die Zunge infolge ihrer federelastischen Ausbildung wieder in ihre Ruhelage zurück, in der die Rippe ein selbsttätiges Verstellen des Gashebels verhindert. Beim Verstellen des Gashebels muß die Bedienungsperson beim Ausbiegen der Zunge einen kleinen Widerstand überwinden. Dies gibt ihr ein gewisses Stellgefühl verbunden mit einem geringen "Knackgeräusch". Da die Zunge federelastisch ausgebildet ist, kann auf Federmittel verzichtet werden, so daß sich im ganzen gesehen eine einfache Konstruktion mit wenigen Teilen ergibt.

Nach einem weiteren Vorschlag der Erfindung wird die federelastische Ausbildung in einfacher Weise dadurch erreicht, daß die Zunge sich mit Bezug auf die Schwenkachse radial nach außen erstreckt, nur an ihrem unteren der Schwenkachse zugelegenen Ende mit dem Gashebel verbunden ist und an ihrem außen liegenden Ende mit den Zähnen besetzt ist. Vom unteren Ende aus können dabei die Seiten der Zunge radial nach außen laufen und in einem gebogenen oberen oder außen liegenden Ende enden. Es ergibt sich dabei eine etwa kuchenstückartige Form der Zunge mit hoher Elastizität.

Ferner können der Gashebel und die Zunge aus demselben Werkstoff hergestellt sein, wobei die Zunge an ihrem unteren Ende in den Gashebel übergeht. In einfacher Weise läßt sich eine Bauweise mit demselben Werkstoff und einer hohen Elastizität dann erreichen, wenn der Gashebel aus Kunststoff hergestellt ist. Die Zunge kann dann beim Gießen direkt mithergestellt werden. Eine mechanische Bearbeitung ist nicht erforderlich.

Die Rippe kann von den Zähnen leicht überwunden werden, wenn ferner noch die Seitenflanken der Zähne und / oder die der Rippe gerundet oder abgeschrägt ausgebildet sind.

Die Bedienungsperson braucht dann auch zum Verstellen des Handgashebels keine große Kraft aufzuwenden.

Um einem großen Stellbereich des Handhebels zu erreichen, bei dem die Beanspruchung des Materials beim Ausbiegen aber gering ist, kann nach der Erfindung außerdem noch vorgesehen werden, daß wenigstens zwei zueinander Abstand aufweisende Zungen vorgesehen sind, denen je eine ortsfest am Fahrzeug vorgesehene Rippe zugeordnet ist.

Wenn ferner die beiden Rippen derart angeordnet sind, daß bei einem gegen eine Rippe anliegenden Zahn sich die andere Rippe in einer Zahnlücke zwischen zwei benachbarten Zähnen befindet, dann werden die beiden Zungen nicht zugleicher Zeit sondern hintereinander ausgebogen. Der Kraftaufwand wird dadurch reduziert. Der Verschleiß ist geringer.

Der Handgashebel kann auch eine Stellung für einen Kaltstart einnehmen, wozu nach der Erfindung vorgeschlagen wird, daß einer der Zähne als Chokezahn ausgebildet, auf einer weiteren Zunge angeordnet und in eine am Fahrzeug vorgesehene Öffnung einrastbar ist. Bei einer Verstellung des Handgashebels in seine Stellung für einen Kaltstart trifft die Chokezunge dann zunächst auf einen fahrzeugfesten Abschnitt, hinter dem die Rasteröffnung liegt und wird dort ausgebogen. Sobald der Chokezahn in seine Rasteröffnung eingreift, springt die Zunge in ihre Ausgangslage zurück. Beim Verstellen des Handgashebels in seine Stellung für Kaltstart kann die Bedienungsperson einen größeren Widerstand als bei der sonstigen Verstellung spüren, wenn der Chokezahn eine größere Zahnhöhe als die übrigen Zähne aufweist.

Schließlich kann nach der Erfindung noch vorgesehen werden, daß die Rippe und der Gashebel derart einander zugeordnet sind, daß bei einer sich in einer Zahnlücke befindlichen Rippe der Abstand der Rippe zur Zunge kleiner ist als die Höhe der Zähne.

In der Zeichnung ist ein nachfolgend näher erläutertes Ausführungsbeispiel der Erfindung dargestellt. Es zeigt:
- Fig. 1: eine Steuerkonsole mit einem Schalthebel und einem Handgashebel,
- Fig. 2: den Handgashebel in Seitenansicht mit ausbiegbaren und mit Zähnen besetzten Zungen und an der Steuerkonsole vorgesehenen Rippen,
- Fig. 3a: das Zusammenwirken der Rippen mit den Zähnen in einer linearen Darstellung und in einer Stellung, in der ein Zahn an der ersten Zunge auf die erste Rippe trifft,
- Fig. 3b: eine ähnliche Darstellung wie in Fig. 3a, wobei der Zahn jedoch die erste Rippe bereits überwunden hat und
- Fig. 3c: eine Stellung des Handgashebels, die der Chokestellung entspricht.

In Fig. 1 der Zeichnung ist eine Steuerkonsole 10 zu erkennen, die an Fahrzeugen für die Garten- und Landschaftspflege Verwendung finden kann. Die Steuerkonsole 10 ist vorzugsweise rechts neben einem nicht dargestellten Fahrersitz angeordnet und nimmt einen Schalthebel 12 und einen Handgashebel 14 auf. Letzterer ist aus Kunststoff hergestellt und über eine horizontale Schwenkverbindung 16 an das Fahrzeug angeschlossen. An den Handgashebel 16 ist ein Bowdenzug 18 angeschlossen, der zu einem Verbrennungsmotor bzw. zu dessen Vergaser führt. Bei einer Verstellung des Gashebels durch die Bedienungsperson wird die Leistung des Verbrennungsmotors geregelt.

In Fig. 2 ist der Handgashebel 14 in einem größeren Maßstab in einer Ansicht von links dargestellt. Man erkennt, daß der Gashebel mit einem Handgriff versehen ist, der in einen etwa halbkreisförmigen Scheibenteil übergeht, der über die Schwenkverbindung 16 vertikal verschwenkbar ist. Der aus Kunststoff bestehende Scheibenteil hat zwei Zungen 20, 22 oder Klappen, die konzentrisch zu der Schwenkverbindung 16 angeordnet sind, an ihren der Schwenkverbindung 16 zugelegenen Enden in den Scheibenteil übergehen und an ihren oberen Enden gebogen sind. Die Zungen sind damit in horizontaler Richtung federnd oder elastisch ausgebildet. Die Zungen sind somit in den Scheibenteil integriert. Auf die vertikal verlaufenden Seitenflächen der beiden Zungen 20 und 22 sind in deren oberen Bereich, der die größte Flexibilität aufweist, Vorsprünge in Form von Zähnen 24 aufgebracht, die zueinander Abstand aufweisen und auf einem Kreisbogen angebracht sind, dessen Mittelpunkt mit der Längsmittelachse der Schwenkverbindung übereinstimmt. Die Zähne 24 stehen von den Seitenflächen der beiden Zungen 20, 22 nach außen vor und können eine keilförmige Form aufweisen. Die beiden Zungen weisen zueinander einen Abstand auf, der durch Vollmaterial des Scheibenteils ausgefüllt ist, und wirken mit je einem Vorsprung in Form einer Rippe 26 und 28 zusammen, die Bestandteile der Steuerkonsole 10 sind und sich mit Bezug auf die Schwenkverbindung 16 ebenfalls radial erstrecken. Die Rippen 26 und 28, die beim Ausführungsbeispiel etwa in einem gegenseitigen Winkel von 100° angeordnet sind, können gegen die Flanken der Zähne 24 an den Zungen 20, 22 zur Anlage kommen und verhindern dann ein sebsttätiges Verstellen des Handgashebels 16. Wird der Handgashebel 16 dagegen von der Bedienungsperson verschwenkt, so kommen die Zähne 24 gegen die Rippen 26, 28 zur Anlage und biegen bei einer weiteren Verschwenkung die Zungen mit Bezug auf Fig. 2 nach vorne aus, so daß die Zähne 24 die Rippen 26, 28 überwinden können. Sobald die Rippen ihren Kontakt mit den Zähnen verlieren, springen die Zungen 20, 22 infolge ihrer elastischen Anbindung an den Scheibenteil in ihre vorherige Ausgangslage zurück und die Rippen können ihre eigentliche Aufgabe wieder wahrnehmen, wenn die Bedienungsperson den Gashebel nicht mehr verstellt, nämlich das Verhindern eines selbsttätigen Verstellens des Scheibenteils. Infolge der federelastischen Zungenanordnung kann somit auf zusätzliche Federmittel, wie eine separate Feder, verzichtet werden.

Bei einem Kaltstart des Motors kann die Starterklappe des Vergasers ebenfalls über den Handgashebel 16 verschlossen werden. Hierzu ist in den Scheibenteil eine Chokezunge 30, die in Fig. 2 erkennbar ist, integriert und an ihrem vorderen Ende mit einem nach außen vorspringenden Chokezahn 32 versehen. Um die erforderliche Elastizität zu gewährleisten, geht auch bei dieser Zunge das dem Zahn 32 abgelegene Ende in den Scheibenteil über. Die Chokestellung des Gashebels 16 wird durch eine Öffnung 34 bestimmt, die zwischen zwei Abschnitten 36 und 38 in der Steuerkonsole 10 vorgesehen ist, und der Chokezahn 32 kann bei einer entsprechenden Verschwenkung des Gashebels 16 in diese Öffnung 34 einrasten. Aus Fig. 2 ist zu ersehen, daß der Abschnitt 36 aus dem unteren Ende der Steuerkonsole 10 gebildet ist, so daß, wenn der Gashebel aus seiner in Fig. 2 dargestellten Stellung entgegen dem Uhrzeigerdrehsinn verschwenkt wird, der Chokezahn 32 zunächst auf den Abschnitt 36 trifft, wobei die Chokezunge solange ausgebogen wird, bis ihr Chokezahn 32 in die Öffnung 34 springen kann. Aus der Chokestellung kann sich der Gashebel 16 nicht selbsttätig lösen.

An den beiden unteren und außen liegenden Enden ist der Scheibenteil noch mit je einem Anschlagteil 40 versehen, die bei einer Verschwenkung des Gashebels in Fahrzeuglängsrichtung gegen die Unterseite der Steuerkonsole zur Anlage kommen können und so den Schwenkbereich des Gashebels 16 begrenzen.

Der Scheibenteil ist mit Bezug auf die Steuerkonsole 10 so angeordnet, daß seine Zungen 20 und 22 nur ausgebogen werden, wenn die Zähne 24 eine der Rippen 26 oder 28 überwinden. Danach springt die jeweilige Zunge unmittelbar in ihre Ausgangslage zurück, in der sich die beiden Rippen 26 und 28 wieder zwischen zwei benachbarten Zähnen 24 bzw. in der zwischen diesen vorgesehenen Zahnlücke befinden und nicht oder nur unwesentlich gegen die Zungen mit ihrer Spitze anliegen. In jedem Fall werden die Zungen in ihrer Ruhelage nicht oder nur unwesentlich fortgedrückt. Die Materialbeanspruchung ist damit wesentlich reduziert, da die Zungen nur ausgebogen werden, wenn sie über eine der Rippen rutschen. Damit die Zungen leicht über die Rippen rutschen können, sind deren Flanken vorzugsweise schräg ausgeformt.

Die Beanspruchung des Kunststoffmaterials der Zungen 20 und 22 wird auch durch die besondere Anordnung der Rippen 26 und 28 reduziert. Jede Rippe 26, 28 ist einer Zunge 20, 22 zugeordnet und, wenn der Handgashebel 14 nicht verschwenkt wird, befinden sich beide Rippen in den Zahnlücken zwischen zwei Zähnen 24. Jedoch sind die Rippen so angeordnet, daß, wenn ein Zahn über eine Rippe streicht, die andere Rippe sich noch in ihrer Zahnlücke befindet. Die Anordnung ist dabei so getroffen, daß sich eine Rippe etwa in der Mitte einer Zahnlücke befindet, wenn die andere Rippe mit einem Zahn Kontakt hat. Die Rippen sind damit um etwa eine halbe Zahnlücke zueinander versetzt angeordnet. Auf diese Weise treffen die Zähne bei einer Verschwenkung des Gashebels 14 zu unterschiedlichen Zeitpunkten auf die beiden Rippen auf, so daß die Zungen nicht gleichzeitig sondern hintereinander ausgebogen werden. Dies ist aus Fig. 3a zu erkennen, in der ein Zahn 24 bereits eine Rippe überwunden hat und der Zahn der anderen Zunge gegen die andere Rippe stößt. Fig. 3b zeigt eine Stellung des Handgashebels 14, in der die Rippen keinen Kontakt mit einem Zahn haben. Es ist dort zu erkennen, daß eine Rippe sich direkt neben einem Zahn befindet und die andere Rippe mittig in der Zahnlücke. Damit werden bei einer Verstellung des Gashebels die Zungen abwechselnd ausgebogen. Die Bedienungsperson kann das Überwinden der Rippen spüren und auch hören, da dann ein Knackgeräusch entsteht. Bei jedem zweiten "Knack" wird dieselbe Zunge ausgebogen. Da die Zähne nicht gleichzeitig über die beiden Rippen streichen, wird auch der Verschleiß an den Zähnen und an den Rippen gemindert.

Im Rahmen der Erfindung können auch mehr als zwei Zungen und damit auch mehr als zwei Rippen vorgesehen werden. Die Anordnung sollte dann aber so sein, daß nur immer ein Zahn zu einem gleichen Zeitpunkt auf eine Rippe trifft, wobei das Auftreffen in gleichen Zeitabständen erfolgen soll, wenn der Handgashebel 14 gleichmäßig verschwenkt wird. Andererseits ist es auch denkbar, daß einer Zunge mehr als eine Rippe zugeordnet wird.

Die Chokezunge 30 befindet sich bei einen normalen Betrieb des Fahrzeuges immer in ihrer Ruhelage, d. h. sie wird nur ausgebogen, wenn der Chokezahn 32 auf den Abschnitt 36 auftrifft oder die Öffnung 34 verläßt. Befindet sich der Chokezahn 32 in der Öffnung 34, dann nimmt die Chokezunge wieder ihre Ruhelage ein, in der sie in ihre Ausgangsstellung zurückgesprungen ist. Die Chokezunge wird in der Regel nur bei dem Anlassen des Motors ausgebogen, so daß sie relativ wenig belastet wird. Ermüdungserscheinungen im Bereich der Chokezunge sind damit ebenfalls beträchtlich reduziert. Andererseits ist aus den Fig. 3a bis 3c zu erkennen, daß der Chokezahn 32 eine größere Höhe als die Zähne 24 aufweist, weshalb er beim Auftreffen auf den Abschnitt 36 der Bedienungsperson einen größeren Widerstand bietet, der von der Bedienungsperson gespürt wird und an dem sie erkennen kann, daß sich der Handgashebel im Bereich seiner Chokestellung befindet.

## Patentansprüche

1. Handgashebel für einen Verbrennungsmotor, der um eine horizontale Achse verschwenkbar, in verschiedenen Positionen feststellbar ist und mindestens einen an seiner Seitenfläche vorgesehenen Zahn (24) aufweist, dadurch gekennzeichnet, daß eine Vielzahl von Zähnen (24) konzentrisch zur Schwenkachse (16) auf wenigstens einer in den Gashebel (14) integrierten Zunge (20, 22) vorgesehen und mit ihren Seitenflanken gegen mindestens eine ortsfeste Rippe (26, 28) zur Anlage bringbar sind, wobei die Zunge (20, 22) federelastisch ausgebildet ist.

2. Handgashebel nach Anspruch 1, dadurch gekennzeichnet, daß die Zunge (20, 22) sich mit Bezug auf die Schwenkachse (16) radial nach außen erstreckt, nur an ihrem unteren der Schwenkachse (16) zugelegenen Ende mit dem Gashebel (14) verbunden ist und an ihrem außen liegenden Ende mit den Zähnen (24) besetzt ist.

3. Handgashebel nach Anspruch 1 oder 2, dadurch gekennzeichnet, daß der Gashebel (14) und die Zunge (20, 22) aus demselben Werkstoff hergestellt sind und die Zunge (20, 22) an ihrem unteren Ende in den Gashebel (14) übergeht.

4. Handgashebel nach Anspruch 3, dadurch gekennzeichnet, daß der Gashebel (14) aus Kunststoff hergestellt ist.

5. Handgashebel nach einen oder mehreren der vorherigen Ansprüche, dadurch gekennzeichnet, daß die Seitenflanken der Zähne (24) und / oder die der Rippe (26, 28) gerundet oder abgeschrägt ausgebildet sind.

6. Handgashebel für ein Fahrzeug nach einem oder mehreren der vorherigen Ansprüche, dadurch gekennzeichnet, daß wenigstens zwei zueinander Abstand aufweisende Zungen (20, 22) vorgesehen sind, denen je eine ortsfest am Fahrzeug vorgesehene Rippe (26, 28) zugeordnet ist.

7. Handgashebel nach Anspruch 6, dadurch gekennzeichnet, daß die beiden Rippen (26, 28) derart angeordnet sind, daß bei einen gegen eine Rippe (26 bzw. 28) anliegenden Zahn (24) sich die andere Rippe (28 bzw. 26) in einer Zahnlükke zwischen zwei benachbarten Zähnen (24) befindet.

8. Handgashebel nach einem oder mehreren der vorherigen Ansprüche, dadurch gekennzeichnet, daß einer der Zähne als Chokezahn (32) ausgebildet, auf einer weiteren Zunge (30) angeordnet und in eine am Fahrzeug vorgesehene Öffnung (34) einrastbar ist.

9. Handgashebel nach Anspruch 8, dadurch gekennzeichnet, daß der Chokezahn (32) eine größere Zahnhöhe als die übrigen Zähne (24) aufweist.

10. Handgashebel nach einem oder mehreren der Ansprüche 1 bis 7, dadurch gekennzeichnet, daß die Rippe (26, 28) und der Gashebel (14) derart einander zugeordnet sind, daß bei einer sich in einer Zahnlücke befindlichen Rippe (26, 28) der Abstand der Rippe (26, 28) zur Zunge (20, 22) kleiner ist als die Höhe der Zähne (24).
